# EUROPÄISCHE PATENTSCHRIFT

(11) **EP 0 024 299 B1**
(45) Veröffentlichungstag und Bekanntmachung des Hinweises auf die Patenterteilung: **26.01.1983**
(21) Anmeldenummer: 80104092.4
(22) Anmeldetag: 15.07.1980
(51) Int. Cl.: C07C 15/02, C07C 15/04, C07C 7/10, C07C 7/04, C07C 4/14

(54) **Verfahren zur Aromatengewinnung aus Pyrolysebenzin**
Process for obtaining aromatic compounds from pyrolysed petrol
Procédé pour l'obtention de composés aromatiques à partir de benzine pyrolisée

(30) Priorität: 04.08.1979 DE 2931670
(43) Veröffentlichungstag der Anmeldung: 04.03.1981
(73) Patentinhaber: BASF Aktiengesellschaft, 67063 Ludwigshafen (DE)
(72) Erfinder: Schulz, Gerhard, Dr., D-6700 Ludwigshafen (DE); Sliwka, Artur, Dr., D-6719 Kirchheim (DE); Schimitschek, Helmut, Dr., D-6800 Mannheim 25 (DE); Gebert, Wolfgang, Dr., D-5047 Wesseling (DE)

## Beschreibung

Pyrolysebenzin ist ein Nebenprodukt bei der Äthylen-Erzeugung durch Dampfspaltung von Benzin im Röhrenofen. Es siedet im Bereich von 30 bis 220 °C und enthält abhängig von der chemischen Beschaffenheit des Einsatz-Benzins 45 bis 60 Gew.-% Benzol, Toluol und Xylol, darüberhinaus noch 10 bis 15Gew.-% höhersiedende Aromaten. Daneben sind noch Anteile an ungesättigten Verbindungen wie Olefine, Diolefine und Polymerisat im Pyrolysebenzin enthalten, die durch die Bromzahl, Dienzahl und den Gum-Test bestimmt werden.

Wegen der Eigenschaft sehr schnell hochmolekulare, zur Verharzung neigende Produkte zu bilden, wird das Pyrolysebenzin in bekannter Weise am Ende des chemischen Prozesses in einer Steamcracker-Anlage einer katalytischen Selektivhydrierung unterzogen, bei der bevorzugt die polymerisationsfähigen Diolefine (Styrole und Indene) hydriert werden.

Dieses vorhydrierte Pyrolysebenzin wird als Rohstoff für die Aromatengewinnung eingesetzt. Dabei kommen Verfahren zur Anwendung, die von der Gewinnung des primär vorhandenen Benzols durch Extraktion oder Extraktivdestillation bis zu den katalytischen und thermischen Entalkylierungsverfahren reichen.

All diese bekannten Verfahren machen eine zweite Hydrierstufe erforderlich, bei der alle nichtaromatischen Verbindungen voll hydriert werden, unabhängig von dem anschließend anzuwendenden Benzol-Gewinnungsverfahren. Um einen Teil des Hydrier-Wasserstoffs einzusparen, wird das selektiv vorhydrierte Pyrolysebenzin in einer mehrstufigen Vordestillation von den niedriger als Benzol und den höher als 160 °C siedenden Anteilen abgetrennt. Durch diese Maßnahme kann Hydrierwasserstoff und Energie eingespart werden.

Es wurde nun gefunden, daß die Benzolgewinnung aus Pyrolysebenzin erheblich zu verbessern ist, wenn man die Vortrennung und Anreicherung der Benzolaromatenfraktion mit durch Hydrierung nicht stabilisiertem Pyrolysebenzin durchführt.

Eine besondere Ausführungsfrom besteht darin, daß die Vortrennung schon bei den im Verfahrensfluß anfallenden Teilfraktionen des Trennbehälterbenzins, der Verdichterkondensate und dem Sumpfablauf der C₄'-Kolonne erfolgt. Man kann das Trennbehälterbenzin auch gesondert destillieren. Man kann aber auch die Kopffraktion der Trennbehälterbenzin-Kolonne mit den anderen Teilfraktionen des unhydrierten Pyrolysebenzins zusammenführen und in nur einer Kolonne in ein benzolaromatenreiches Sumpfprodukt und ein annähernd benzolfreies Kopfprodukt trennen. Das benzolaromatenreiche Sumpfprodukt kann bis zu 10 Gew.-% Styrol und alkylierte Styrole enthalten. Durch nochmalige Destillation kann man aus diesem Sumpfprodukt eine zu mehr als 40 Gew.-% angereicherte Fraktion von α,ß-ungesättigten Benzolaromaten abtrennen. Wenn das benzolaromatenreiche Sumpfprodukt nicht mehr als 10 Gew.-% an Olefinen und Diolefinen enthält kann man es nach der Hydrierung der ungesättigten, nichtaromatischen Doppelbindungen direkt in einer Benzolanlage als Einsatzstoff verarbeiten. Das Kopfprodukt mit einem Anteil von mindestens 50 Gew.-% ungesättigten aliphatischen Kohlenwasserstoffen kann ohne hydrierende Zwischenbehandlung dem Äthylen-Steamcracker als Ausgangsstoff zugeführt werden.

Diese Kohlenwasserstoff-Fraktionen kann als Cocrackkomponente mit Benzin in einem Mischungsanteil bis zu 50 Gew.-%, bevorzugt bis zu 10 Gew.-% als Einsatzbenzin für den Äthylen-Steamcracker verwendet werden.

Bei dem erfindungsgemäßen Verfahren zur Aromatengewinnung aus Pyrolysebenzin wird in einer Trennbehälter-Benzinkolonne der über 160 °C siedende Anteil abgetrennt. Dieses Benzin ist vorher in einem Trennbehälter von dem Prozeßwasser geschieden worden. Im Trennbehälter werden Anteile aus Spaltgaskolonne, die Wasser mit sich führen, sowie Anteile aus den verschiedenen Verdichterstufen zusammengeführt. Das aus diesem Trennbehälter nach Abtrennen des Prozeßwassers durch Absitzen erhaltene Benzin bezeichnen wir im Sinne der Erfindung als Trennbehälter-Benzin, um die Herkunft desselben zu kennzeichnen. Dieses Benzin gelangt in die Trennbehälter-Benzinkolonne.

Nach dem erfindungsgemäßen Verfahren wird das Pyrolysebenzin nicht erst am Ende des Verfahrens insgesamt aufgearbeitet, sondern ein Anteil von 60 bis 70 % der Gesamtmenge, der als Sumpfprodukt des Direktkühlers anfällt nach dem Abtrennen des Prozeßwassers sofort in einer Trennbehälterbenzin-Kolonne von dem höher als 160 °C siedenden Anteil abgetrennt. Die Kopffraktion enthält die monocyclischen Aromaten bis zum kP < 145 °C und mehr als 90 % des Styrols. Bei der Apparateauslegung ist als wichtige Vorschrift zu beachten, daß die Verweilzeit so kurz wie möglich, d.h. kleiner als 30 Minuten insgesamt gehalten werden sollte, um die Gumbildung im unhydrierten Produkt möglichst gering zu halten.

Das Sumpfprodukt kann in einer nachfolgenden Destillation mit einem Siedeschnitt von etwa 210 °C von einem hochsiedenden Rückstand abgetrennt werden. Im Kopfprodukt der Kolonne sind Indene und Allylaromaten angereichert, die auf Grund dieses Aufarbeitungsweges einen sehr geringen Anteil an Cyclopentadien enthalten und für die Herstellung bestimmter Polymerisationsharze technisches Interesse besitzen.

Das Äthylen-Spaltgas wird in einem 4 bis 6-stufigen Verdichter auf 28 bar verdichtet. Sowohl an diesen Verdichterstufen wie auch im Sumpf der C₄-Kolonne im Trennteil der Anlage, fallen weitere Fraktionen an, wobei die Kondensate der Verdichterstufen das Benzol stark angereichert enthalten.

Diese Fraktionen werden mit dem Kopfprodukt der Kolonne zusammengefaßt und ohne Zwischenlagerung in der Kolonne in eine C₅--Fraktion und einen Benzol-Toluol-Xylol-Herzschnitt (BTX⁺) getrennt.

Dieser BTX+-Herzschnitt enthält jetzt nur noch einen geringen Anteil an ungesättigten aliphatischen Kohlenwasserstoffen. Er kann nach bekannten Verfahren mit weniger als 30 % des nach üblichen Verfahren erforderlichen Wasserstoffes olefin- und diolefinfrei hydriert und in der Benzol-Gewinnungsanlage als Rohstoff eingesetzt werden.

Unter C₅- ist eine Kohlenwasserstofffraktion zu verstehen, die bis etwa + 75 °C siedet und die aus Kohlenwasserstoffen besteht, die 5 und weniger Kohlenstoffatome besitzen. Zum Vergleich dazu bezeichnet man mit C₅⁺ eine über 75 °C siedende Fraktion, die z.B. das gesamte Benzol enthält, d.h. im wesentlichen aus Kohlenwasserstoffen mit 5 und mehr Kohlenstoffatomen besteht. Entsprechend verallgemeinert versteht man dann unter C_{×}⁻ eine Kohlenwasserstofffraktion, in der im wesentlichen Kohlenwasserstoffe mit X und weniger C-Atomen enthalten sind, und unter C_{×}⁺ eine Kohlenwasserstofffraktion, in der im wesentlichen Kohlenwasserstoffe mit X und mehr Kohlenstoffatomen enthalten sind.

Die C₅--Fraktion, die die wesentlichen Anteile der Olefine und Diolefine enthält, wird nach unserem erfindungsgemäßen Verfahren unhydriert in den Steamcracker zur Äthylenerzeugung zurückgeführt. Diese Fraktion eignet sich jedoch, wie wir gefunden haben, nur im Mischungsverhältnis von 1 bis 50 Gew.-% mit Naphtha als Rohstoff für die Dampfspaltung im Röhrenofen. Bei noch höheren Anteilen wird die Laufzeit der Röhrenspaltöfen und der nachgeschalteten Kühler durch Koksablagerung zu stark verkürzt, ein Anteil bis zu 10 Gew.-% an C₅⁻Fraktion erwies sich für das Cocracken als betrieblich vorteilhaft.

Das Spaltspektrum dieser C₅⁻-Fraktion unterscheidet sich nun überraschenderweise erheblich von den bekannten Spaltbildern der gesättigten Kohlenwasserstoffen, wie die Tabelle zeigt :

Das Spaltbild der reinen C₅-Fraktion wurde rechnerisch ermittelt aus Co-crackversuchen, die in verschiedenen Mischungsverhältnissen mit Naphtha (von 0 bis 50 %) und verschiedenen Spaltschärfen durchgeführt wurden.

Die Analyse des C₅⁺⁻Kondensats aus einem Co-crackversuch mit 50 % C₅--Fraktion und 50 % Naphtha und als Kontrollversuch mit 100 % Naphtha zeigt für das durch Differenzbildung ermittelte Spaltbild von reiner C₅--Fraktion eine starke Produktverschiebung :

Die Bildung von Benzol nimmt sehr stark zu, ebenfalls die Bildung von C₄- und Cg-Oiefinen und Diolefinen.

## Patentansprüche

1. Verfahren zur Gewinnung von Benzol aus Pyrolysebenzin durch Extraktion und Entalkylierung, dadurch gekennzeichnet, daß die Vortrennung und Anreicherung der Benzolaromatenfraktion mit unhydriertem Pyrolysebenzin durchgeführt wird.

2. Verfahren nach Anspruch 1, dadurch gekennzeichnet, daß die Vortrennung schon bei den im Verfahrensfluß anfallenden Teilfraktionen des Trennbehälterbenzins, der Verdichterkondensate und dem Sumpfablauf der C₄⁺⁻Kolonne erfolgt.

3. Verfahren nach Ansprüchen 1 und 2, dadurch gekennzeichnet, daß das Trennbehälterbenzin gesondert destilliert wird.

4. Verfahren nach Ansprüchen 1 und 2, dadurch gekennzeichnet, daß die Trennbehälterbenzin-Kopffraktion mit den anderen Teilfraktionen des unhydrierten Pyrolysebenzins zusammengeführt und in nur einer Kolonne in ein benzolaromatenreiches Sumpfprodukt und ein annähernd benzolfreies Kopfprodukt getrennt wird.

5. Verfahren nach Anspruch 4, dadurch gekennzeichnet, daß man ein benzolaromatenreiches Sumpfprodukt mit bis zu 10 Gew.-% Styrol und alkylierte Styrole abtrennt.

6. Verfahren nach Anspruch 3, dadurch gekennzeichnet, daß durch nochmalige Destillation aus diesem Sumpfprodukt eine zu mehr als 40 Gew.-% angereicherte Fraktion von α,β-ungesättigten Benzolaromaten abgetrennt wird.

7. Verfahren nach Ansprüchen 4 und 5, dadurch gekennzeichnet, daß das benzolaromatenreiche Sumpfprodukt nicht mehr als 10 Gew.-% an Olefinen und Diolefinen enthält und nach der Hydrierung der ungesättigten, nichtaromatischen Doppelbindungen direkt in einer Benzolanlage als Einsatzstoff verarbeitet werden kann.

8. Verfahren nach Anspruch 5, dadurch gekennzeichnet, daß das Kopfprodukt mit einem Anteil von mindestens 50 Gew.-% ungesättigten aliphatischen Kohlenwasserstoffen ohne hydrierende Zwischenbehandlung zu den Ausgangsstoffen dem Äthylen-Steamcracker zugeführt wird.

9. Verfahren nach Ansprüchen 4 und 8, dadurch gekennzeichnet, daß diese KohlenwasserstoffFraktion als Cocrackkomponente mit Benzin in einem Mischungsanteil bis zu 50 Gew.-%, bevorzugt bis zu 10 Gew.-% als Einsatzbenzin für den Äthylen-Steamcracker eingesetzt wird.

## Claims

1. Process for isolating benzene from pyrolysis gasoline by extraction and dealkylation, wherein the preliminary separation and concentration of the benzene aromatic fraction is carried out with non-hydrogenated pyrolysis gasoline.

2. Process according to claim 1, wherein the preliminary separation is already carried out in the part fractions, obtained during the flow of the process, of the separation tank gasoline, the condenser condensate and the bottom discharge of the C₄⁺ column.

3. Process according to claims 1 and 2, wherein the separation tank gasoline is distilled separately.

4. Process according to claims 1 and 2, wherein the separation tank gasoline top fraction is combined with the other part fractions of the non-hydrogenated pyrolysis gasoline and is separated, in only one column, into a bottom product which is rich in benzene aromatics and an almost benzene-free top product.

5. Process according to claim 4, wherein a bottom product which is rich in benzene aromatics and contains up to 10% by weight of styrene and alkylated styrenes is separated off.

6. Process according to claim 3, wherein a fraction of α,ß-unsaturated benzene aromatics which is concentrated to the extent of more than 40 % by weight is separated off from this bottom product by another distillation.

7. Process according to claims 4 and 5, wherein the bottom product which is rich in benzene aromatics contains not more than 10 % by weight of olefins and diolefins, and, after hydrogenation of the unsaturated, non-aromatic double bonds, can be processed directly as a feed material in a benzene plant.

8. Process according to claim 5, wherein the top product with a content of at least 50 % by weight of unsaturated aliphatic hydrocarbons is passed to the starting materials of the ethylene steam cracker without intermediate treatment by hydrogenation.

9. Process according to claim 4 and 8, wherein this hydrocarbon fraction is used, as a co-cracking component with gasoline in an amount of up to 50 % by weight, preferably up to 10 % by weight, as the feed gasoline for the ethylene steam cracker.

## Revendications

1. Procédé pour l'obtention de benzène à partir d'essence de pyrolyse par extraction et désalcoyla- tion, caractérisé en ce que la pré-séparation et la concentration de la fraction des aromatiques benzéniques sont effectuées avec de l'essence de pyrolyse non hydrogénée.

2. Procédé selon la revendication 1, caractérisé en ce que la pré-séparation est effectuée déjà sur les fractions partielles de l'essence du récipient séparateur, des condensats du condenseur obtenues au cours du procédé et sur l'écoulement de fond de la colonne des C₄^{+.}

3. Procédé selon la revendication 1 ou 2, caractérisé en ce que l'essence du récipient séparateur est distillée séparément.

4. Procédé selon la revendication 1 ou 2, caractérisé en ce que la fraction de tête de l'essence du récipient séparateur est réunie aux autres fractions partielles de l'essence de pyrolyse non hydrogénée et le tout est séparé, dans une seule colonne, en un produit de fond riche en aromatiques benzéniques et un produit de tête à peu près dépourvu de benzène.

5. Procédé selon la revendication 4, caractérisé en ce qu'on sépare un produit de fond riche en aromatiques benzéniques avec jusqu'à 10 % en poids de styrène et de styrènes alcoylés.

6. Procédé selon la revendication 3, caractérisé en ce qu'il est séparé par une nouvelle distillation, de ce produit de fond, une fraction d'aromatiques benzéniques α,β-insaturés, concentrée à plus de 40 % en poids.

7. Procédé selon la revendication 4 ou 5, caractérisé en ce que le produit de fond riche en aromatiques benzéniques ne contient pas plus de 10 % en poids d'oléfines et de dioléfines et peut être traité directement comme matière de départ dans une installation de production de benzène, à la suite de l'hydrogénation des doubles liaisons non aromatiques insaturées.

8. Procédé selon la revendication 5, caractérisé en ce que le produit de tête avec une proportion d'au moins 50 % en poids d'hydrocarbures aliphatiques insaturés est ajouté, sans traitement intermédiaire d'hydrogénation, aux matières de départ de l'installation de production d'éthylène par craquage à la vapeur d'eau.

9. Procédé selon les revendications 4 et 8, caractérisé en ce que cette fraction d'hydrocarbures est utilisée, en tant qu'élément de co-craquage avec de l'essence dans un rapport de mélange pouvant atteindre 50 % en poids, de préférence jusqu'à 10 % en poids, comme essence de départ pour l'installation de production d'éthylène par craquage à la vapeur d'eau.
